# EUROPÄISCHE PATENTANMELDUNG

(11) **EP 2 151 327 A1**
(43) Veröffentlichungstag der Anmeldung: **10.02.2010**
(21) Anmeldenummer: 09167035.6
(22) Anmeldetag: 01.08.2009
(51) Int. Cl.: B42D 1/04, B42D 1/06, B42D 3/00, B42D 3/06

(54) **Broschur und Verfahren zur Herstellung**

(30) Priorität: 04.08.2008 DE 102008036082
(71) Anmelder: Kösel GmbH & Co KG, 87452 Altusried-Krugzell (DE)
(72) Erfinder: Kurtz, Heinz A., 87452 Altusried-Krugzell (DE)
(74) Vertreter: Hutzelmann, Gerhard

(57) **Zusammenfassung**

Broschur(31) mit einem Buchblock(5) und einem Umschlag(1), wobei der Umschlag(1) im Rückenbereich(4) eine geringere Dicke aufweist als an den Umschlagseiten(2,3) und so eine Verdünnung(9) im Rückenbereich(4) gebildet ist und der Bereich mit der geringeren Dicke wenigstens annähernd der Breite des Buchblockes(5) entspricht und daß der Buchblock(5) in den Bereich mittels einer Rückenbeleimung(32) eingeklebt ist.

## Beschreibung

Die Erfindung bezieht sich auf eine klebegebundene Broschur mit einem Umschlageinband.

Es ist eine Vielzahl derartiger Broschuren bekannt, bei denen allen das Problem besteht, daß diese, sobald ein Klebstoff mit hoher Klebkraft eingesetzt wird, diese eine hohe Klammerwirkung aufweisen und deswegen die Broschur beim Gebrauch regelrecht aufgebrochen werden muss und hierdurch im Rücken unansehnliche Knicke und Falten entstehen. Die Klammerwirkung ist einerseits durch den Leimauftrag an sich und andererseits durch die Steifigkeit des Broschurenumschlages bedingt.

In der Vergangenheit wurden deswegen Broschuren hergestellt, die mit flexiblen und eine geringere Klammerwirkung aufweisenden Klebstoffen auf Dispersionsbasis arbeiten. Allerdings wurde die die geringere Klammerwirkung mit einem schlechteren Halt der einzelnen Buchseiten erkauft. Gerade bei Einsatz hochwertiger, gestrichener Papiere mit größeren Blattstärken kann mit Dispersionsklebern keine ausreichende Haftung der Blätter sichergestellt werden. Der Einsatz von PU Klebern verbot sich wegen der großen Klammerwirkung.

Eine andere Vorgehensweise in der Vergangenheit war daher, einen freien Rücken wie bei einem Festeinband zu schaffen, indem ein Fälzel in den Rückenbereich eingebracht wurde. Die Verbindung zwischen Umschlag und Buchblock wurde nicht im Rückenbereich, sondern seitlich nahe dem Rücken zwischen Buchblock und Umschlag, zwischen zweiter und dritter Umschlagseite und dem Block hergestellt.

Diese Ausgestaltung verhindert zwar Falten im Rücken und ergibt ein sehr gutes Aufschlagverhalten, jedoch ist eine derartige Ausgestaltung mit einem erhöhten Fertigungsaufwand, bei gleichzeitig geringerer Haftung der Buchblätter im Unschlag verbunden, da die Verbindung zwischen Buchbloch und Umschlag lediglich durch zwei schmale Leimstreifen im Bereich der zweiten und dritten Umschlagseite stattfindet.

Aufgabe der Erfindung ist es, eine Broschur mit einem Umschlag zu schaffen, bei der eine sichere Verklebung der Blätter und eine stabile Verbindung zwischen Block und Umschlag gewährleistet ist und die trotzdem ein gutes Aufschlagverhalten aufweist, wobei jedoch sichtbar störende Falten und Knicke im Rückenbereich weitgehend vermieden werden.

Diese Aufgabe wird erfindungsgemäß dadurch gelöst, daß der Umschlag im Rückenbereich eine geringere Dicke aufweist als an den Umschlagseiten und so eine Verdünnung im Rückenbereich gebildet ist und der Bereich mit der geringeren Dicke wenigstens annähernd der Breite des Buchblockes entspricht und daß der Buchblock in den Bereich mittels einer Rückenbeleimung eingeklebt ist.

Damit wird eine höhere Flexibilität des Rückens und eine geringere Klammerwirkung erzielt. Durch die größere Flexibilität des Umschlages kann ein unflexiblerer Klebstoff für die Rückenbeleimung eingesetzt werden, der eine hohe Klebkraft aufweist. Derartige, leistungsfähige Klebstoffe sind zum Beispiel PU-Klebstoffe, die eine extrem hohe Klebkraft besitzen, jedoch selbst auch eine höhere Steifigkeit aufweisen als Dispersionsklebstoffe. Durch die Verdünnung des Umschlages wird die aus Umschlag und Klebstoff bestehende steife Schicht verringert und so die Klammerwirkung vermindert. Zudem wird das Auftreten von sichtbaren Falten und Knicken im Rückenbereich weitgehend vermieden. Die volle Leistungsfähigkeit moderner Klebebinder kann ausgeschöpft werden.

Ebenfalls sehr vorteilhaft ist es erfindungsgemäß auch, wenn der Bereich mit der geringeren Dicke auf der Innenseite des Umschlages angeordnet ist.

Damit wird auf der Außenseite eine einheitliche Optik erzielt.

Als sehr vorteilhaft hat es sich erfindungsgemäß auch erwiesen, wenn die Rückenbeleimung in den vorderen und hinteren Umschlagbereich hineinreicht.

Hierdurch wird verhindert, daß der verdünnte Bereich versehentlich freigelegt wird. Es ist aber auch denkbar, daß der verdünnte Bereich für eine nochmals verbesserte Flexibilität den Klebungsbereich im Bereich der Umschlagseite mit umfasst.

Sehr vorteilhaft ist es auch, wenn die Klebung im Bereich der Umschlagseiten eine Breite zwischen 1 und 12 mm, vorzugsweise zwischen 1 und 8 mm aufweist.

Dieser Breitenbereich stellt eine sehr gute Stabilität der Verklebung sicher.

Eine weitere sehr vorteilhafte Ausgestaltung der Erfindung liegt auch darin, daß die Verklebung des Buchblockes mit dem Umschlag mit einem Kleber auf PU Basis oder einem gleichwertigen Kleber z.B. auf Acrylat- oder EVA-Basis oder einem Hotmelt- oder Dispersionskleber ausgeführt ist.

Diese Kleber besitzen ein sehr gutes Haftvermögen und sorgen so für eine sichere Verklebung des Buchblockes und damit der einzelnen Seiten.

Eine weitere sehr vorteilhafte Ausgestaltung der Erfindung liegt auch dann vor, wenn die Verdünnung des Umschlages wenigstens annähernd die komplette Einbandstärke umfasst.

Als sehr vorteilhaft hat es sich auch erwiesen, wenn im Verdünnungsbereich die Stärke 5 bis 30%, insbesondere 10 bis 20% der sonstigen Umschlagstärke beträgt.

Durch einen derartig starke Verdünnung wird der Rückenbereich sehr geschmeidig und neigt nicht zur Faltenbildung. Durch die Verklebung ist der Rückenbereich aber trotzdem ausreichend stabil.

Erfindungsgemäß ist es auch vorteilhaft, wenn der Umschlag aus einem Papier, Papier mit auf der Innenseite eingeklebtem Verstärkungsmaterial oder Karton gefertigt ist.

Umschläge aus Papier, Papier mit auf der Innenseite eingeklebtem Verstärkungsmaterial oder Karton sind klassische Umschläge für Broschuren. Das eingeklebte Verstärkungsmaterial kann aus Karton bestehen. Es sind aber auch Umschläge aus Kunststoffen denkbar.

Dabei hat es sich als sehr vorteilhaft erwiesen, wenn das eingeklebte Verstärkungsmaterial nicht in den Rückenbereich hineinragt.

Hierdurch wird auf einfache Art und Weise eine Verdünnung im Rückenbereich geschaffen.

Sehr vorteilhaft ist es erfindungsgemäß auch, wenn der Umschlag zumindest auf seiner Außenseite beschichtet ist.

Durch eine Beschichtung kann ein unter der Beschichtung liegendes Druckbild geschützt werden. Es ist aber auch denkbar, daß eine Beschichtung zur Vorbereitung für ein Druckbild vorgesehen ist.

Die erfindungsgemäße Broschur wird nach einem erfindungsgemäßen Verfahren hergestellt, das besonders vorteilhaft ist, wenn ein auf der Außen- und/oder Innenseite bedruckter Umschlag so ausgerüstet wird, daß dieser im Rückenbereich eine geringere Materialstärke aufweist als an den Umschlagseiten und so eine Verdünnung im Rückenbereich gebildet wird und dann der Umschlag mit einem Buchblock zumindest im Rückenbereich des Buchblockes verklebt wird.

Durch dieses Vorgehen kann die erfindungsgemäße Broschur auf einer herkömmlichen Fertigungsstraße für Broschuren gefertigt werden.

Es hat sich auch als sehr vorteilhaft erwiesen, wenn der Umschlag vor dem Verkleben mit dem Buchblock in einem dem späteren Rücken der Broschur entsprechenden Bereiches mit einer Verdünnung versehen wird.

Durch die Zwischenschaltung dieses Verdünnungsschrittes direkt vor dem Zusammenführen des Umschlages mit dem Buchblock wird die Gefahr der Beschädigung des Umschlages im Bereich der Verdünnung beim Handhaben minimiert.

Dabei hat es sich als sehr vorteilhaft erwiesen, wenn die Verdünnung durch eine Materialabtragung, zum Beispiel durch Fräsen oder Schleifen erzeugt wird.

Hierdurch lassen sich auf einfache Art und Weise gute und gleichmäßige Ergebnisse erzielen.

Ebenfalls sehr vorteilhaft ist es erfindungsgemäß, wenn der Umschlag vor dem Verkleben mit dem Buchblock mit Verstärkungsmaterial in den Umschlagseiten versehen wird.

Auch hierdurch wird eine Materialverdünnung im Rückenbereich erzeugt, indem die sonstige Materialstärke erhöht wird.

Gemäß einer Fortbildung der Erfindung ist es auch sehr vorteilhaft, wenn zum Verkleben des Umschlages mit dem Buchblock ein Kleber oder Leim auf den Umschlag und/oder auf den Buchblock aufgetragen wird.

Ebenfalls sehr vorteilhaft ist es, wenn zusätzlich in einem schmalen Bereich der Umschlagseiten, anschließend an den Rücken Kleber oder Leim aufgebracht wird.

Es ist aber auch denkbar, daß die im Rückenbereich eingesetzte Kleber- oder Leimmenge so bemessen wird, daß beim Zusammenführen von Umschlag und Buchblock der Kleber auch in einen schmalen Streifen an den Seiten des Umschlages hineingedrückt wird.

Damit kann auf einfache Art und Weise eine innige Verbindung des Umschlages mit dem Buchblock hergestellt werden.

Äußerst vorteilhaft ist es auch, wenn Umschlag und Buchblock miteinander verpresst werden.

Durch das Verpressen wird die Klebeverbindung nochmals verbessert.

Im folgenden wird die Erfindung anhand eines Ausführungsbeispiels veranschaulicht.

Dabei zeigen:
- Fig. 1: eine Darstellung der Innenseite eines erfindungsgemäßen Umschlages,
- Fig. 2: eine Darstellung desselben Umschlages von der Außenseite her, und
- Fig. 3: eine Schnittdarstellung einer aus dem Umschlag und einem Buchblock gefertigten Broschur.

Mit 1 ist in Fig. 1 ein Umschlag für Broschuren bezeichnet, der eine vordere Umschlagseite 2 und eine hintere Umschlagseite 3 aufweist. Die beiden Umschlagseiten 2 und 3 sind über einen Rückenbereich 4 miteinander verbunden. Die Breite des Rückenbereiches 4 ist entsprechend der Dicke eines Buchblockes 5 bemessen und kann durch zwei Faltlinien 6 und 7 zu den Umschlagseiten 2 und 3 hin begrenzt sein.

Es ist auch denkbar, daß die Faltlinien 6 und 7 erst beim Zusammenführen des Einbandes 1 mit dem Buchblock 5 erzeugt werden.

Der Rückenbereich 4 ist auf seiner gesamten Fläche auf der Innenseite 8 des Umschlages 1 mit einer Verdünnung 9 ausgerüstet, so daß nur etwa 5 bis 30% der sonstigen Materialstärke des Einbandes 1 in diesem Bereich vorgesehen sind.

Es ist aber auch denkbar, daß die Verdünnung 9 in den Bereich der Umschlagseiten 2 und/oder 3 hineinreicht und dort eine Breite von 3 bis 8 mm aufweist.

Auf der Außenseite 10 des Umschlages 1 können Druckbilder 11 vorgesehen sein. Es ist auch denkbar, daß die Außenseite 10 des Umschlages 1 mit einer Beschichtung 12 versehen ist, die das Druckbild 11 abdeckt und so vor Beschädigungen schützt. Denkbar ist aber auch, daß die Beschichtung 12 unter dem Druckbild 11 angeordnet ist und damit die Eigenschaften des Umschlages 1 für das Druckbild 11 modifiziert sind.

Die Beschichtung 12 kann beispielsweise aus einem Kunststoff bestehen.

Es ist auch denkbar, daß die Verdünnung 9 die komplette Materialstärke des Umschlages 1 umfasst, so daß in diesem Bereich nur noch die äußere Beschichtung 12 bestehen bleibt.

An den vom Rückenbereich 4 abgewandten Enden der Umschlagseiten 2 und 3 können nach innen gefaltete Verstärkungsteile 13 und 14 über Faltlinien 15 und 16 angelenkt sein.

Diese Verstärkungsteile 13 und 14 können auch an den Innenseiten der Umschlagseiten 2 und 3 vollflächig oder partiell angeklebt sein.

Der Umschlag 1 ist aus einer Lage Papier oder Karton gefertigt und kann an der vom Rückenbereich 4 abgewandten Seite über den Buchblock 5 hinausragen.

Es ist auch denkbar, daß der Umschlag 1 aus einem mehrlagigen Aufbau gebildet ist. Hierbei kann beispielsweise ein in die Seiten des Umschlages eingeklebtes Verstärkungsmaterial aus Karton vorgesehen sein, wobei der Karton dann nicht in den Rückenbereich 4 hineinragen muss. Es sind aber auch Umschläge 1 aus Kunststoffen denkbar.

Zur Herstellung einer Broschur 31 aus dem Umschlag 1 und dem Buchblock 5 wird zunächst der Umschlag 1 auf seiner Außenseite 10 mit dem Druckbild 11 und der Beschichtung 12 versehen. Es ist dabei auch denkbar, daß ein fertig beschichteter Umschlag 1 genutzt wird, der nur noch mit dem Druckbild 11 versehen wird. Der Einsatz von vorgefertigten Umschlägen 1 ist denkbar.

Dieser Umschlag 1 wird dann auf der Innenseite 8 durch mechanische Bearbeitung, vorzugsweise durch Fräsen oder Schleifen mit der Verdünnung 9 versehen.

Etwaige Verstärkungsteile 13 und 14 sollten zuvor in die Umschlagseiten 2 und 3 eingefaltet werden. Ein nachträgliches Einfalten ist denkbar, jedoch aufgrund der Gefahr von Beschädigungen im mit der Verdünnung 9 versehenen Rückenbereich 4 durch weiteres Handling nicht empfehlenswert.

Daraufhin wird der Buchblock 5 in seinem Rückenbereich mit einem Klebstoff 32 versehen, mit dem Umschlag 1 zusammengebracht und angedrückt oder verpresst. Bei diesem Vorgang werden auch die Umschlagseiten 2 und 3 an den Buchblock 5 angelegt. Wenn nicht bereits im Umschlag 1 die Faltlinien 6 und 7 zwischen Rückenbereich 4 und Deckel 2 bzw. 3 vorgesehen sind, werden diese beim Zusammenführen von Einband 1 und Buchblock 5 angebracht.

Die Klebstoffmenge kann entweder so bemessen werden, daß der Klebstoff 32 nur im Rückenbereich 4 verbleibt oder aber so bemessen werden, daß der Klebstoff 32 auch in schmale Bereiche 33 der Umschlagseiten 2 und 3 hineingedrückt wird, die an den Rückenbereich 4 anschließen.

Zusätzlich ist es denkbar, daß die schmalen Bereiche 33 auch zusätzlich mit Klebstoff 32 versehen werden.

An den vom Rückenbereich abgewandten Rändern der schmalen Bereiche 33 können Rillungen 34 vorgesehen sein, die das Öffnen der Broschur 31 erleichtern.

Als Klebstoff 32 werden Heiß- und Kaltklebstoffe insbesondere auf PU-Basis eingesetzt, die eine gute Haftkraft aufweisen. Andere Kleber oder Leime sind denkbar.

Klebstoffe 32 auf EVA und PU Basis haben sich als besonders haftstark erwiesen.

Der Buchblock 5 wird anschließend dreiseitig beschnitten.

Die Produktion der Broschur 1 kann mit herkömmlichen Produktionsmaschinen für Broschuren erfolgen. Zusätzlich wird die mechanische Herstellung der Verdünnung 8 vorgesehen bzw. ein entsprechend gestalteter, die Verdünnung 8 aufweisender Umschlag 1 eingesetzt.

Aufgrund dieser Ausgestaltung der Broschur 1 und des dazugehörigen Herstellungsverfahrens lassen sich bei geringen Produktionskosten hochwertige Broschuren in Klebebindetechnik auch bei Verwendung stärkerer und/oder gestrichener Papiere herstellen, deren Rückenbereich nur eine geringe Klammerwirkung aufweist und nicht, wie bei herkömmlichen Broschuren dazu neigt, beim Gebrauch durch das notwendige gewaltsame Aufbiegen, zur Überwindung der Klammerwirkung, Falten und Knitterstellen zu bekommen. Sichtbare Falten un Knitterstellen werden weitgehend vermieden.

## Patentansprüche

1. Broschur(31) mit einem Buchblock(5) und einem Umschlag(1), **dadurch gekennzeichnet, daß** der Umschlag(1) im Rückenbereich(4) eine geringere Dicke aufweist als an den Umschlagseiten(2,3) und so eine Verdünnung(9) im Rückenbereich(4) gebildet ist und der Bereich mit der geringeren Dicke wenigstens annähernd der Breite des Buchblockes(5) entspricht und daß der Buchblock(5) in den Bereich mittels einer Rückenbeleimung(32) eingeklebt ist.

2. Broschur nach Anspruch 1, **dadurch gekennzeichnet, daß** der Bereich mit der geringeren Dicke auf der Innenseite(8) des Umschlages(1) angeordnet ist.

3. Broschur nach Anspruch 1 oder 2, **dadurch gekennzeichnet, daß** die Rückenbeleimung(32) in den vorderen(2) und hinteren(3) Umschlagbereich hineinreicht, wobei die Klebung(33) im Bereich der Umschlagseiten(2,3) eine Breite zwischen 1 und 12 mm, vorzugsweise zwischen 1 und 8 mm aufweisen kann.

4. Broschur nach einem der vorangehenden Ansprüche, **dadurch gekennzeichnet, daß** die Verklebung des Buchblockes(5) mit dem Umschlag(1) mit einem Kleber(32) auf PU Basis oder einem gleichwertigen Kleber z.B. auf Acrylat- oder EVA-Basis oder einem Hotmelt- oder Dispersionskleber ausgeführt ist.

5. Broschur nach einem der vorangehenden Ansprüche, **dadurch gekennzeichnet, daß** die Verdünnung(9) des Umschlages(1) annähernd die komplette Umschlagstärke umfasst.

6. Broschur nach einem der vorangehenden Ansprüche, **dadurch gekennzeichnet, daß** im Verdünnungsbereich(9) die Stärke 5 bis 30% der sonstigen Einbandstärke beträgt.

7. Broschur nach einem der vorangehenden Ansprüche, **dadurch gekennzeichnet, daß** der Umschlag(1) aus einem Papier, Papier mit auf der Innenseite eingeklebtem Verstärkungsmaterial oder Karton gefertigt ist, wobei das eingeklebte Verstärkungsmaterial nicht in den Rückenbereich(4) hineinragen und/oder der Umschlag(1) zumindest auf seiner Außenseite(10) beschichtet sein kann.

8. Verfahren zur Herstellung einer Broschur nach einem der vorangehenden Ansprüche, **dadurch gekennzeichnet, daß** ein auf der Außen-(10) und/oder Innenseite(8) bedruckter Umschlag(1) so ausgerüstet wird, daß dieser im Rückenbereich(4) eine geringere Materialstärke aufweist als an den Umschlagseiten(2,3) und so eine Verdünnung(9) im Rückenbereich(4) gebildet wird und dann der Umschlag(1) mit einem Buchblock(5) zumindest im Rückenbereich(4) des Buchblockes(5) verklebt wird.

9. Verfahren nach Anspruch 8, **dadurch gekennzeichnet, daß** der Umschlag(1) vor dem Verkleben mit dem Buchblock(5) in einem dem späteren Rücken des Buches entsprechenden Bereiches mit einer Verdünnung(9) versehen wird.

10. Verfahren nach Anspruch 8, **dadurch gekennzeichnet, daß** die Verdünnung(9) durch eine Materialabtragung, zum Beispiel durch Fräsen oder Schleifen erzeugt wird.

11. Verfahren nach Anspruch 8, **dadurch gekennzeichnet, daß** der Umschlag(1) vor dem Verkleben mit dem Buchblock(5) mit Verstärkungsmaterial in den Umschlagseiten(2,3) versehen wird.

12. Verfahren nach einem der Ansprüche 8 bis 11, **dadurch gekennzeichnet, daß** zum Verkleben des Umschlages(1) mit dem Buchblock(5) ein Kleber oder Leim auf den Umschlag und/oder auf den Buchblock(5) aufgetragen wird.

13. Verfahren nach Anspruch 12, **dadurch gekennzeichnet, daß** zusätzlich in einem schmalen Bereich(33) der Umschlagseiten(2,3), anschließend an den Rücken(4) Kleber oder Leim aufgebracht wird.

14. Verfahren nach einem der Ansprüche 8 bis 13, **dadurch gekennzeichnet, daß** Umschlag(1) und Buchblock(5) miteinander verpresst werden.
